# FASCICULE DE BREVET EUROPEEN

(11) **EP 0 313 469 B1**
(45) Date de publication et mention de la délivrance du brevet: **27.12.1990**
(21) Numéro de dépôt: 88402659.2
(22) Date de dépôt: 21.10.1988
(51) Int. Cl.: F23D 14/34, F23D 14/20, F23D 14/74

(54) **Brûleur à gaz pour le chauffage d'un courant d'air ou autre gaz comburant**
Gasbrenner zur Heizung eines Luftstromes oder eines anderen sauerstoffhaltigen Gases
Gas burner for heating an air stream or other oxidant gas

(30) Priorité: 23.10.1987 FR 8714686
(43) Date de publication de la demande: 26.04.1989
(73) Titulaire: MECANIQUE GENERALE FOYERS-TURBINE, F-92130 Sèvres (FR)
(72) Inventeur: Idoux, Maurice, F-78000 Versailles (FR); Cantryn, Pierre, F-78100 St. Germain-en-Laye (FR)
(74) Mandataire: Fontanié, Etienne

(56) Documents cités:
- FR-A- 2 157 066
- US-A- 3 051 464
- US-A- 3 178 161
- US-A- 3 297 259
- US-A- 3 630 499

## Description

La présente invention a pour objet un brûleur destiné à être placé dans un conduit pour chauffer l'air ou un autre gaz comburant circulant à grande vitesse dans ledit conduit et constitué essentiellement par un tube alimenté en gaz combustible et percé de trous, éventuellement munis d'injecteurs, permettant d'émettre des jets de gaz combustible dirigés vers l'aval, et des déflecteurs fixés sur ledit tube et servant à dévier le courant de gaz comburant pour créer en aval de la rampe une zone protégée où la flamme peut se développer.

Pour stabiliser la flamme, il a été proposé, sur ces brûleurs, de réaliser en amont de la zone de combustion un prémélange d'une partie du combustible avec une partie de l'air ou du mélange comburant circulant dans le conduit, de tels brûleurs sont décrits dans les documents US-A 3 649 211 et 3 494 712. Dans le brûleur du document US-A 3 494 712, la fraction de l'air ou du mélange comburant servant à réaliser le prémélange est admis à travers des fentes ménagées entre les déflecteurs et le tube, de sorte que son débit dépend essentiellement de la section de ces fentes et de la vitesse de l'air ou du mélange comburant dans le conduit. Il en résulte que si on modifie le débit du gaz combustible, pour l'adapter aux besoins, ou si la vitesse d'écoulement du gaz à réchauffer varie, le taux d'aération du mélange est modifié ce qui peut compromettre la stabilité de la flamme. Dans le brûleur du document US-A 3 649 211, plus particulièrement destiné au chauffage d'un gaz pauvre en oxygène, l'air de combustion est amené au brûleur par un conduit disposé parallèlement au tube alimenté en gaz combustible, à l'arrière de celui-ci. Cette solution permet d'éliminer l'influence des variations de vitesse du courant de gaz à réchauffeur, mais conduit à une construction plus complexe du brûleur et nécessite une alimentation séparée en air. Elle ne permet pas d'assurer une adaptation automatique du débit d'air au débit de gaz combustible.

Le document US-A 3 178 161 décrit, par ailleurs, un brûleur dans lequel une zone de mélange est créée, entre le tube alimenté en gaz de combustible et la zone protégée par les déflecteurs, au moyen de deux parois convergentes raccordées au tube et aux déflecteurs, de façon à définir un étranglemetn en forme de fente, et dans lesquelles sont percées des ouvertures faisant communiquer ladite zone avec l'espace intérieur du conduit entourant le brûleur. Cette construction a pour but d'isoler, au moins partiellement, la zone de mélange de l'intérieur du conduit et d'éviter que l'écoulement du gaz à chauffer n'engendre dans cette zone une dépression créant des difficultés de fonctionnement à bas régime; elle ne permet pas d'adapter le débit d'air admis dans la zone de mélange au débit de gaz combustible.

Le but de la présente invention est de remédier à cet inconvénient en assurant un taux d'aération pratiquement constant du mélange air-combustible, en dépit des variations du débit de combustible et/ou de la vitesse du gaz à réchauffer.

Le brûleur objet de la présente invention est ca- racté risé en ce qu'il comporte, en aval de chaque trou ou injecteur et coaxialement à celui-ci, une tuyère convergente-divergente agencée de telle sorte que le jet de gaz combustible issu dudit trou ou injecteur crée une dépression à l'entrée de la tuyère, et en ce que l'entrée de la tuyère est mise en communication avec l'espace intérieur dudit conduit entourant le brûleur par au moins une ouverture disposée de façon à éliminer l'influence de la pression dynamique du gaz à chauffer sur le débit de gaz comburant aspiré par la tuyère à travers ladite ouverture.

Selon un mode de réalisation préféré, l'espace entre le tube et les tuyères est fermé par deux éléments de paroi fixés sur le tube et disposés sensiblement parallèlement au plan contenant les axes des tuyères, de part et d'autre de celui-ci, et par une paroi frontale raccordée audits éléments de paroi et portant les tuyères, et des ouvertures sont percées dans lesdits éléments de paroi. Ladite paroi frontale pourra avantageusement être constituée par deux éléments de paroi convergeant vers l'aval et formant un dièdre dont l'arète est située dans le plan des axes des tuyères. Les déflecteurs pourront se raccorder auxdits éléments de paroi et des nervures de raidissement pourront être prévues pour relier les déflecteurs à ladite paroi frontale et aux tuyères.

Le tube pourra avantageusement être équipé d'injecteurs dont la position est ajustable de telle sorte que l'on puisse faire varier la distance de chaque injecteur au col de la tuyère respective.

Si la teneur en oxygène du gaz à chauffer n'est pas suffisante, une partie de l'air nécessaire à la combustion pourra être amenée par une gaîne entourant ledit tube et formée, en partie, par le stabilisateur de flamme.

S'il est nécessaire de maintenir la teneur en oxydes d'azote des gaz réchauffés à une valeur particulièrement faible, on pourra, conformément à une autre caractéristique de l'invention, n'injecter qu'une partie du gaz combustible à travers les trous ou injecteurs du tube, l'autre partie étant injectée dans la flamme du brûleur, à l'avant de celui-ci.

Dans ce but on pourra utiliser des tubulures branchées sur ledit tube et s'étendant jusqu'à l'avant du brûleur, de part et d'autre de celui-ci ou sur un seul de ses côtés. En variante, cette injection auxiliaire de gaz combustible pourra être réalisée au moyen d'un ou deux tubes percés de trous ou munis d'injecteurs, placés sur un côté du brûleur ou de part et d'autre de celui-ci, respectivement, et raccordés au tube principal d'alimentation en gaz.

En cas de fabrication en acier moulé, le stabilisateur de flamme aura avantageusement une construction modulaire.

La description qui suit se réfère aux dessins l'accompagnant qui montrent, à titre d'exemples non-limitatifs, plusieurs formes de réalisation de l'invention et sur lesquels:
La figure 1 est une coupe transversale d'un brûleur conforme à l'invention ;
La figure 2 est une vue partielle, suivant F, du brûleur de la figure 1 ;
La figure 3 est une vue en coupe transversale d'une autre forme de réalisation de l'invention ; et
La figure 4 est une coupe transversale d'une forme modifiée du brûleur de la figure 1.

Le brûleur des figures 1 et 2 est constitué par un tube 10 disposé transversalement dans un conduit dont la section est nettement supérieure à celle dudit tube et où circule de l'air ou un autre gaz contenant de l'oxygène, dans le sens indiqué par la flèche A, et un stabilisateur de flamme 12 fixé sur le tube 10, à l'avant de celui-ci.

Le tube 10 est relié à une source de gaz combustible sous pression et est percé de trous calibrés 14 par lesquels des jets de gaz combustible sont émis vers l'aval, dans une direction parallèle à la direction d'écoulement du gaz à réchauffer (flèche A).

Le stabilisateur 12 comporte deux ailes divergentes 16 formant déflecteurs qui sont raccordées au tube 10 par des éléments de paroi 18 parallèles à la direction d'écoulement du courant de gaz à réchauffer ; les ailes 16 comportent à leur extrémité aval une cassure du profil permettant de les raidir. L'espace à l'avant du tube 10 est fermé par une paroi frontale formée de deux éléments de paroi convergents 20 qui délimitent avec le tube une chambre 22. Cette chambre pourra être fermée aux deux extrémités du brûleur par des parois perpendiculaires à l'axe du tube et pourra être divisée par des cloisons parallèles à ces parois. Des orifices 24 percés dans les éléments de paroi 18 font communiquer la chambre 22 avec l'espace intérieur du conduit où circule le gaz à chauffer. Des tuyères convergente-divergentes 26 sont montées sur les éléments de paroi 20, coaxialement aux trous 14 du tube 10, les axes des tuyères définissant un plan parallèle à la direction d'écoulement de l'air à réchauffer. L'ensemble peut être renforcé par des nervures 28 et 30.

Les différents éléments constitutifs du stabilisateur peuvent être assemblés par soudage. Le stabilisateur peut aussi être formé d'éléments modulaires identiques fixés côte à côte sur le tube 10, par exemple par soudage, chaque élément modulaire étant d'une seule pièce venue de fonderie.

Dans les tuyères 26, l'énergie des jets de gaz combustible issus des orifices 14 est utilisée pour aspirer un certain débit d'air ou de gaz comburant, à travers les ouvertures 24, et réaliser un mélange inflammable qui brûle à la sortie des tuyères. Grâce à cette construction, on évite un prémélange de l'air ou du gaz comburant et du gaz combustible en amont de la tuyère et on supprime tout risque de combustion dans cette zone et, par conséquent une surchauffe des parois de la chambre 22 et le dépôt de noir de carbone.

Le rapport de la quantité de gaz comburant aspiré à la quantité de gaz comburant nécessaire à une combustion complète, qui est appelé taux d'aération lorsque le gaz comburant est de l'air, dépend du dia- métre des orifices 14, du diamètre du col de la tuyère et de la distance des orifices au col de la tuyère mais il varie peu quand le débit de gaz combustible est modifié ; ce taux peut être fixé par construction à une valeur optimale. En variante, le tube 10 peut être équipé d'injecteurs dont la distance au col des tuyères est réglable pour pouvoir ajuster le taux d'aération, par exemple pour modifier le diamètre et/ou la longueur de la flamme. Grâce à la disposition des ouvertures 24 dans des plans parallèles à la direction A d'écoulement de l'air ou du mélange comburant ou faiblement inclinés par rapport à cette direction, la pression dynamique de l'air n'a pratiquement pas d'influence sur le taux d'aération et le fonctionnement du brûleur n'est pas perturbé par les variations de vitesse du courant d'air ou du mélange comburant. D'autres moyens, notamment l'emploi de déflecteurs placés en amont des ouvertures 24, pourraient être prévus pour éliminer l'influence de la pression dynamique du gaz à réchauffer sur le débit de gaz aspiré à travers les tuyères.

La figure 3 montre, en coupe transversale, une forme de réalisation du brûleur de l'invention utilisable lorsque le gaz à réchauffer a une teneur en oxygène relativement faible. Une fraction de l'air nécessaire à la combustion est amenée par une gaîne 40 formée, en partie, par les éléments de paroi 18' et 20' du stabilisateur 12' et, en partie, par une coquille hémi-cylindrique 42.

Le tube d'amenée de gaz 10' est logé à l'intérieur de la gaîne 40 et est muni d'injecteurs 44.

Grâce à la dépression crée dans les tuyères 26' par les jets de gaz combustible issus des injecteurs 44, une fraction du gaz à réchauffer est aspirée, à travers les ouvertures 24', ainsi que l'air amené par la gaïne 40.

La figure 4 montre une forme modifiée du brûleur de la figure 1 qui permet de maintenir la teneur en oxydes d'azote des gaz réchauffés à une valeur particulièrement faible. Pour cela une partie seulement du débit total de gaz combustible alimentant le tube 10" est injectée par les trous 14", l'autre partie étant injectée à l'avant du brûleur au moyen de tubulures coudées 50 espacées sur toute la longueur du brûleur ; l'extrémité de ces tubulures, qui peuvent éventuellement être munies d'injecteurs, se trouve approximativement dans le même plan que le bord avant des ailes du stabilisateur 12" et à l'extérieur de celui-ci.

Dans l'exemple représenté, une seule rangée de tubulures est prévue sur un côté du brûleur, mais elles pourraient être disposées de part et d'autre du brûleur. En variante, l'injection d'une partie du gaz combustible à l'avant du brûleur pourrait être réalisée au moyen d'un ou deux tubes percés de trous ou munis d'injecteurs, disposés parallèlement au tube 10", près du bord de l'une des ailes ou des deux ailes, respectivement, du stabilisateur de flamme, à l'extérieur de celui-ci, et raccordés au tube 10".

De nombreuses modifications peuvent être apportées aux formes de réalisation décrites, notamment en ce qui concerne les formes et les dimensions du tube d'alimentation en gaz combustible et du stabilisateur de flamme et leur disposition relative.

## Revendications

1. Brûleur disposé transversalement dans un conduit pour chauffer un gaz comburant circulant à grande vitesse dans ce conduit et constitué par un tube alimenté en gaz combustible et percé de trous, éventuellement munis d'injecteurs, permettant d'émettre des jets de gaz dirigés vers l'aval, et un stabilisateur de flamme comportant deux ailes divergentes formant déflecteur et délimitant une zone à l'abri du courant de gaz à chauffer, caractérisé en ce qu'il comporte, en aval ce chaque trou (14, 14_{"}) ou injecteur (44) et coaxialement à celui-ci, une tuyère convergente-divergente (26, 26', 26") agencée de telle sorte que le jet de gaz issu dudit trou ou injecteur crée une dépression à l'entrée de la tuyère, et en ce que l'entrée de la tuyère est mise en communication avec l'espace intérieur dudit conduit entourant le brûleur par au moins une ouverture (24, 24', 24_{"}) disposée de façon à éliminer l'influence de la pression dynamique du gaz à chauffer sur le débit de gaz aspiré par la tuyère à travers ladite ouverture.

2. Brûleur selon la revendication 1, caractérisé en ce que l'espace entre les tuyères (26) et le tube (10) est fermé par deux éléments de paroi (18) fixés sur le tube et disposés approximativement parallèlement au plan contenant les axes des tuyères et par une paroi frontale (20) raccordée auxdits éléments de parois et portant les tuyères, et en ce que des ouvertures (24) sont percées dans lesdits éléments de paroi.

3. Brûleur selon la revendication 1, caractérisé en ce que ledit tube (10') est enfermé dans une gaîne d'amenée d'air (40) dont la paroi est formée en partie par deux éléments de paroi (18') disposés approximativement parallèlement au plan contenant les axes des tuyères et par une paroi frontale (20') portant les tuyères (26'), et en ce que des ouvertures (24') sont percées dans lesdits éléments de paroi.

4. Brûleur selon la revendication 1, 2 ou 3, caractérisé en ce qu'il comporte des moyens (50) pour dériver une partie du débit total de gaz combustible alimentant ledit tube (10") et l'injecter dans la flamme du brûleur.

5. Brûleur selon la revendication 4, caractérisé en ce que lesdits moyens d'injection sont constitués par des tubulures (50) branchées sur ledit tube (10") et dont l'extrémité se trouve sensiblement dans le plan du bord des ailes du stabilisateur de flamme (12") et à l'extérieur de celui-ci.

6. Brûleur selon la revendication 2 ou 3, caractérisé en ce que ladite paroi frontale est formée de deux éléments de paroi (20, 20') convergeant vers l'aval et forment un dièdre dont l'arète est située dans le plan des axes des tuyères.

7. Brûleur selon la revendication 2, 3 ou 6, caractérisé en ce que les ailes (16, 16') du stabilisateur de flamme (12, 12') sont solidaires desdits éléments de paroi (18, 18').

8. Brûleur selon l'une quelconque des revendications précédentes, caractérisé en ce que le stabilisateur de flamme (12, 12') est formé de plusieurs éléments modulaires fixés côte à côte sur ledit tube (10, 10') et chaque élément modulaire comporte une ou plusieurs tuyères.

## Patentansprüche

1. Quer in einer Leitung angeordneter Brenner zur Erhitzung eines mit hoher Geschwindigkeit in dieser Leitung zirkulierenden sauerstofftragenden Gases, bestehend aus einem mit Brenngas gespeisten und mit Löchern sowie gegebenenfalls mit Injektoren versehenen Rohr zur Abgabe von in Ausströmrichtung gerichteten Gasstrahlen und einem Flammenstabilisator mit zwei als Deflektor wirkenden und eine von dem zu erhitzenden Gasstrom abgeschirmte Zone abgrenzenden divergenten Flügeln, dadurch gekennzeichnet, dass jedem Loch (14, 14") oder Injektor (44) in koaxialer Richtung eine konvergente-divergente Düse (26, 26', 26") nachgeschaltet ist, welche derart ausgelegt ist, dass der aus besagtem Loch bzw. Injektor austretende Gasstrahl am Düseneingang einen Unterdruck bildet, und dass der Düseneingang mit dem den Brenner umgebenden Innenraum besagter Leitung durch mindestens eine Öffnung (24, 24', 24") in Verbindung steht, welche so angeordnet ist, dass die Beeinflussung der von der Düse durch besagte Öffnung angesaugten Gasmenge durch den dynamischen Druck des zu erhitzenden Gases fortfällt.

2. Brenner gemäss Anspruch 1, dadurch gekennzeichnet, dass der Raum zwischen den Düsen (26) und dem Rohr (10) durch zwei auf dem Rohr befestigte und ungefähr parallel zu der die Mittellinien der Düsen enthaltenen Ebene angeordnete Wandelemente (18) und eine an besagte Wandelemente anschliessende und die Düsen tragende Stirnwand (20) abgeschlossen wird, und dass sich die Öffnungen (24) in besagten Wandelementen befinden.

3. Brenner gemäss Anspruch 1, dadurch gekennzeichnet, dass besagtes Rohr (10') von einem Luftzufuhrkanal (40) umgeben wird, dessen Wand teilweise von zwei ungefähr parallel zu der die Mittellinien der Düsen enthaltenen Ebene angeordneten Wandelementen (18') sowie einer die Düsen (26') tragenden Stirnwand (20') gebildet wird, und dass sich die Öffnungen (24') in besagten Wandelementen befinden.

4. Brenner gemäss Anspruch 1, 2 oder 3, dadurch gekennzeichnet, dass er Mittel (50) zur Abzweigung eines Teils der besagtes Rohr (10") speisenden Gesamtbrenngasmenge und zu dessen Einspritzung in die Brennerflamme umfasst.

5. Brenner gemäss Anspruch 4, dadurch gekennzeichnet, dass besagte Einspritzmittel aus an besagtem Rohr (10") angeschlossenen Stutzen (50) bestehen, deren Ende sich praktisch auf der Ebene des Randes der Flügel des Flammenstabilisators (12") und ausserhalb letzterem befindet.

6. Brenner gemäss Anspruch 2 oder 3, dadurch gekennzeichnet, dass besagte Stirnwand aus zwei Wandelementen (20, 20') besteht, die auslaufseitig konvergieren und ein Dieder bilden, dessen Kante in der Ebene der Mittellinien der Düsen liegt.

7. Brenner gemäss Anspruch 2, 3 oder 6, dadurch gekennzeichnet, dass die Flügel (16, 16') des Flammenstabilisators (12, 12') kraftschlüssig mit besagten Wandelementen (18, 18') verbunden sind.

8. Brenner gemäss irgendeinem der vorherigen Ansprüche, dadurch gekennzeichnet, dass der Flammenstabilisator (12, 12') von mehreren modularen nebeneinander auf besagtem Rohr (10, 10') befestigten Elementen gebildet wird, und dass jedes modulare Element eine oder mehrere Düsen trägt.

## Claims

1. Burner mounted transversely in a conduit for heating a combustion supporting gas flowing at high speed in this conduit and consisting of a tube fed with combustible gas and provided with holes, possibly fitted with injectors, permitting to emit gas jets directed in the downstream direction, and a flame stabilizer comprising two divergent wings forming a deflector and delimiting a zone shielded from the stream of gas to be heated, characterized in that it comprises, downstram of each hole (14, 14"), or injector (44) and coaxially to this one, a convergent- divergent nozzle (26, 26', 26") arranged so that the jet of gas streaming from the said hole or injector creates a negative pressure at the inlet of the nozzle, and in that the nozzle inlet is connected with the said conduit inner space surrounding the burner by at least one opening (24, 24', 24") positioned so as to eliminate the influence of the dynamic pressure of the gas to be heated on the flow rate of gas drawn-in by the nozzle through the said opening.

2. Burner according to claim 1, characterized in that the space between the nozzles (26) and the tube (10) is closed by two wall elements (18) fixed on the tube and positioned approximately parallel to the plane containing the centerlines of the nozzles and by a front wall (20) connected to the said wall elements and supporting the nozzles, and in that openings (24) are provided in the said wall elements.

3. Burner according to claim 1, characterized in that the said tube (10') is enclosed in an air feed duct (40) the wall of which is partly made up of two wall elements (18_{'}) arranged nearly parallel to the plane containing the centerlines of the nozzles and of a front wall (20') supporting the nozzles (26'), and in that openings (24') are provided in the said wall elements.

4. Burner according to claim 1, 2 or 3, characterized in that it comprises means (50) to divert a part of the total combustible gas flow rate feeding the said tube (10") and to inject it in the flame of the burner.

5. Burner according to claim 4, characterized in that the said injection means consist of pipes (50) connected up to the said tube (10") and the end of which is practically in the plane of the edge of the wings of the flame stabilizer (12") and outside this stabilizer.

6. Burner according to claim 2 or 3, characterized in that the said front wall is made up of two wall elements (20, 20') converging in the downstream direction and forming a dihedron the edge of which is situated in the plane of the centerlines of the nozzles.

7. Burner according to claim 2, 3 or 6, characterized in that the wings (16, 16') of the flame stabilizer (12, 12') are integral with the said wall elements (18, 18').

8. Burner according to anyone of the above claims, characterized in that the flame stabilizer (12, 12') is made up of several modular elements fixed side by side on the said tube (10, 10') and each modular element comprises one or several nozzles.
